# EUROPÄISCHE PATENTSCHRIFT

(11) **EP 0 571 061 B1**
(45) Veröffentlichungstag und Bekanntmachung des Hinweises auf die Patenterteilung: **07.01.1999**
(21) Anmeldenummer: 93250146.3
(22) Anmeldetag: 19.05.1993
(51) Int. Cl.: G07B 17/04

(54) **Anordnung zur Erzeugung einer flexiblen Benutzeroberfläche für Frankierautomaten**
Device for generating a flexible user interface for an automatic franking machine
Dispositif pour produire un interface utilisateur flexible pour un automate d'affranchissement

(30) Priorität: 22.05.1992 DE 4217478
(43) Veröffentlichungstag der Anmeldung: 24.11.1993
(62) Teilanmeldung aus: 98250224.7
(73) Patentinhaber: Francotyp-Postalia Aktiengesellschaft & Co., 16547 Birkenwerder (DE)
(72) Erfinder: Freytag, Claus, W-1000 Berlin 10 (DE); Knoth, Norbert, W-1000 Berlin 41 (DE)

(56) Entgegenhaltungen:
- EP-A- 0 386 390
- US-A- 4 495 581
- US-A- 4 731 728
- US-A- 4 814 995

## Beschreibung

Die Erfindung betrifft einen Frankierautomaten nach dem Oberbegriff des Anspruches 1.

Herkömmliche Frankierautomaten besitzen Eingabemöglichkeiten, um Werte oder Vorgaben einzustellen oder um Kommandos einzugeben. Bekannt ist es bereits Stellräder, Schalter, Tasten oder mehrere dieser Elemente zusammengefaßt zu Feldern, wie z.B. Tastaturen als Eingabemittel einzusetzen.

Aus der DE 24 38 055 C2 ist eine Frankiermaschine mit einer Eingabeeinrichtung bekannt, die Funktionstasten (Wähl- bzw. Testtasten) aufweist. Die Wähltasten bestimmen, ob durch eine 10-stellige numerische Anzeige die Beträge des steigenden oder fallenden Portoregisters oder der Zählerstand eines Stückezählers angezeigt werden. Die Testtasten werden zu Testzwecken benötigt, wobei das Ein/Ausschalten weiterer Anzeigeelemente erfolgt. Die Eingabeeinrichtung umfaßt weiter ein Tastenfeld für eine Eingabe der Schloßkombination und einen besonderen selbstverschlüsselnden Kombinationsschloßschalter, der zur erneuten Ladung des Portoverrechnungsbetrages unter gesicherten Bedingungen dient, und bei richtiger Eingabe der Schloßkombination über einen Knopf betätigt werden kann. Die einstellbaren Funktionen sind hierbei aber durch die gewählte Anordnung und Folgeschaltung für die sequentielle Auswahl der Funktionen auf eine geringe Anzahl von drei Funktionen (Portodruck, Abrechnung, Wiederauffüllen des Guthabenregisters) eingeschränkt.

Ein Streifendrucker gemäß der EP 456 284 A2 weist zwar auf einem oberen Gehäuseteil ebenfalls einen Knopf mit einer Zeicheskala für Symbole oder andere Kennzeichen auf, wobei die Übernahme der Einstellung in einen Speicher bzw. in eine Anzeige insbesondere Liquid Crystal Display (LCD) durch ein Herunterdrücken des Knopfes ausgelöst wird. Eine gesicherte Eingabe, die für eine Frankiermaschine Voraussetzung ist, kann hiermit jedoch nicht durchgeführt werden. Auch ist ebenfalls die darstellbare Auswahlmöglichkeit an Funktionen, durch die angeordnete Zeichenskala am Umfang des Knopfes schon vom Platz her beschränkt. Weiterhin sind zwar mehrere Funktionstasten und eine Print-Taste vorgesehen, ein Userinterface für einen Frankierautomaten ist jedoch wesentlich komplexer auszustatten.

Die Frontplatte einer anderen aus der DE 30 40 559 C2 bekannten Frankiermaschine weist für ein komplexeres Userinterface eine Tastatur und eine numerische Anzeigeeinheit auf. Mit einer Steuereinrichtung für den Betrieb der Frankiermaschine wird die Schnittstelle Mensch/Maschine angesteuert und werden die Funktionen der Tastatur, der Anzeigeeinheit und der LED-Anzeigeelemente realisiert. Dazu ist eine Zentralprozessoreinheit (CPU) über Daten-, Adressen- und Steuerleitungen mit einem Vielzweckschaltkreis, der RAM/ROM-Speicher-, Eingabe/Ausgabe- und Zeitgebermittel enthält, verbunden. Die Tastatur ist über einen Decoder und die Anzeigeeinheit ist über Treiber mit der Schnittstellen-Hardware verbunden. Die Tastatur umfaßt Tasten für numerische Eingabewerte, eine Dezimaltaste für ein Ausdrucken, eine Löschtaste, eine Portoeinstelltaste und weitere Funktionstasten für den - dem verbrauchten Portogebührenbetrag entsprechenden - Registerinhalt des steigenden Registers und für den - dem vorhandenen Restbetrag entsprechenden - Registerinhalt des fallenden Registers, für Kontroll- oder Portogebührensumme, Stückzahl, Stapelwert und Stapelzahl. Jedoch ist eine unterschiedliche Belegung der Funktionstasten nicht ohne weiteres möglich.

Eine Umschaltung der Funktion der Tasten ist nur durch einen rückseitigen Wartungsschalter möglich. Für das Rückstellen, in Betrieb setzen und Nachladen der Frankiermaschine ist zwar ein seitlicher Schlüsselschalter mit Schloßzylinder eingesetzt, dessen Stellung durch ein Fenster beobachtet werden kann. Jedoch sind die Einstellmöglichkeiten prinzipbedingt auf eine geringe Anzahl von Eingabe-Funktionen beschränkt.

Mit fortschreitender Komplexität aufgrund hinzugekommender Eingabe-Funktionen nehmen diese Eingabemöglichkeiten einen ständig steigenden Umfang ein. Durch Mehrfachbelegung einzelner Elemente sinkt die Übersichtlichkeit der Eingabemöglichkeiten und die Möglichkeiten der Fehlbedienung steigen.

Als Ausgabemöglichkeiten, um Werte oder Ergebnisse darzustellen oder um Zustände anzuzeigen, sind Skalen, Lampen, Lichtemitterdioden (LED) und Flüssigkeitskristallanzeigen (LCD) bekannt. Mit zunehmender Komplexität sinkt auch hier die Übersichtlichkeit und steigen die Möglichkeiten der Fehlinterpretation.

Es ist zwar eine Frankiermaschinensystem mit Anzeige über eine mit einem Anzeigeprozessor gekoppelte und mit einer CRT-Steuerung verbundene Kathodenstrahlröhre (CRT) bekannt (DE 34 16 590 A1), jedoch ist der Aufwand für diese Anzeige hoch.

Der Erfindung liegt die Aufgabe zugrunde, eine Benutzeroberfläche für Frankierautomaten mit geringem Aufwand zu schaffen, die die beste wechselseitige Anpassung zwischen dem bedienenden Menschen und dem Frankierautomaten bietet. Ohne daß durch viele Eingabemittel die Unübersichtlichkeit erhöht wird, sollen beliebig viele Funktions-Eingabemöglichkeiten bestehen.

Eine weitere Forderung war eine hohe Flexibilität in bezug auf die Möglichkeiten der Ein- und Ausgabe. Für spätere Erweiterungen des Frankierautomaten um weitere Funktionen oder Merkmale, soll eine Anpassung der Benutzeroberfläche einfach, schnell und kostengünstig durchzuführen sein.

Die Aufgabe wird mit den Merkmalen des Anspruchs 1 gelöst.

Die Benutzeroberfläche für Frankierautomaten besteht aus ergonomischen Ein- und Ausgabemitteln. Dabei wird eine extrem einfache Benutzerführung durch eine vorrangige Platzierung von häufig benutzten Eingabe-Funktionen in einer Anzeigestruktur durch eine optimale Anpassung der Ein-, Ausgabemittel an die Sinnesorgane des Menschen und durch eine Abstimmung der Ein- und Ausgabemittel aufeinander erreicht.

Die Erfindung geht davon aus, daß die Bedienung des Frankierautomaten auf einem oder mehreren Vorgängen zum Einstellen der Parameter einzelner Eingabe-Funktionen beruht. Ein Vorgang besteht grundsätzlich aus zwei Bedienschritten, nämlich der Auswahl einer Eingabe-Funktion und dem Einstellen seiner Parameter. Für den ersten Bedienschritt wird der Zugang zu häufig benutzten Eingabe-Funktionen erleichtert und für den zweiten Bedienschritt erfolgt die Einstellung aufgrund einer schnell möglichen Auswahl.

Die Erfindung basiert weiterhin auf der Überlegung, daß es notwendig ist, die Auswirkungen der Funktionswahl und das Einstellen der Parameter unmittelbar in leicht verständlicher Form anzuzeigen. Dies läßt sich durch eine Klardarstellung des zu erwartenden Klischees in einem einzigen Anzeigemittel am besten erreichen. Die Klardarstellung erfolgt in der Form: What you see is what you get (WYSIWYG).

Der Benutzer ist durch die erfindungsgemäße Lösung zu führen, um das Bedienen so einfach wie möglich zu gestalten. Das bedeutet, das Userinterface weist den Benutzer auf die einzelnen Bedienschritte hin oder gibt einzelne Bedienschritte vor. Fehlbedienungen können weitgehend ausgeschlossen werden, wenn das Userinterface nur sinnvolle Bedienschritte vorschlägt. Unmittelbar nach dem Einschalten ist eine Starteinstellung wirksam, die nachträglich gezielt verändert werden kann. Das wird durch eine programmierbare normal adaptive Konfiguration oder durch eine autoadaptive Konfiguration der Eingabe-Funktion in der Anzeigestruktur erreicht.

Ein Vorteil der erfindungsgemäßen Bedienoberfläche ist es, daß der Frankiervorgang zu jeder Zeit durchgeführt werden kann. Es brauchen nur die notwendigen Einstellungen durchgeführt zu werden, falls mit einer gegenüber der Grundeinstellung veränderten Einstellung bzw. nicht mit der vorherigen Einstellung frankiert werden soll. Alle vorgenommenen Einstellungen bleiben gespeichert. Eine zusätzliche Löschmöglichkeit für die Werteinstellung erübrigt sich durch die Art und Weise der Einstellung der Parameter, die über eine Anwahl von vorgegebenen Einstellpositionen erfolgt. Die Anzahl an Eingabeelementen ist stark reduziert. Damit wird die Übersichtlichkeit der Eingabemöglichkeit erhöht. Gleichzeitig kann die Anzahl an Eingabe-Funktionen und Einstellmöglichkeiten beliebig groß gewählt werden.

Ein großer Vorteil der Bedienoberfläche ist die extreme Flexibilität. Es können nicht nur einzelne Teile der Darstellung geändert werden, sondern auch Funktionen hinzugefügt, gelöscht, anders eingebunden oder dargestellt werden. Eine kundenspezifische Anpassung ist durch Software-Änderung leicht möglich, auch in Hinsicht auf Fremdsprachendarstellung. Benutzerfreundlich ist vor allem die Klardarstellung des Klischees. Die eigentliche Komplexität wird durch eine entsprechende Software erreicht. Bei der Entwicklung wurde auf ein sorgfältiges Software-Engineering und ausreichend großen und erweiterbaren Speicherbereich geachtet.

Die Einordnung der Funktionen in die verschiedenen Ebenen nach Kundenwunsch bedeutet, daß ein Kunde im einfachsten Fall neben den klassischen Grundfunktionen keine weiteren Funktionen benötigt und damit einen Frankierautomaten zu einem günstigen Preis erwerben kann. Das andere Extrem bedeutet, daß zuzüglich zu einer Maximalausstattung die Möglichkeit besteht, später hinzukommende Funktionen in die Benutzeroberfläche zu integrieren. Denkbar ist auch das Löschen von Funktionen aus besonderen Gründen.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Blockschaltbild einer Frankiermaschine mit der erfindungsgemäßen Anordnung zur Erzeugung eines flexiblen Userinterfaces
- Figur 2,: Anordnung für eine erste Variante eines Userinterfaces
- Figur 3,: Anzeigemöglichkeiten in der ersten Variante eines Userinterfaces
- Figur 4,: Anzeigestruktur für eine zweite Variante des Userinterfaces
- Figur 4a bis 4j: der Darstellungen der Anzeigefelder in den Ebenen des Userinterfaces
- Figur 5,: Anordnung für die zweite Variante des Userinterfaces
- Figur 6,: Anzeigestruktur für eine dritte Variante des Userinterfaces mit autoadaptiver Konfiguration
- Figur 7,: Programmablaufplan für das Userinterfaces mit autoadaptiver Konfiguration

In der Figur 1 wird anhand eines Blockschaltbildes der prinzipielle Aufbau eines Frankierautomaten, der die erfindungsgemäße Anordnung 10 zur Erzeugung eines flexiblen Benutzerinterfaces enthält, näher erläutert.

In einem gemeinsamen Gehäuse sind Ein- und Ausgabemittel 1 bis 3 über ein Ein/Ausgabe-Steuermittel 5 mit einem Prozessorsystem 11, das einen posttechnischen Sicherheitsbereich aufweist, direkt oder über einen BUS verbunden, an dem mindestens ein Speichermittel 7 und eine Verarbeitungseinheit (CPU) 8 sowie ein Uhr/Datums-Modul 9 angeschlossen. Die Basis des Frankierautomaten besteht aus einem mit dem Prozessorsystem gekoppelten Druckermodul 4 und einer Leistungselektronik 6, die eine Energieversorgung und Steuerung für die Antriebe (Papiertransport, Drucker, Band, Streifengeber) und Sensorik enthält. Gelangt ein Postgut (Brief) an die Eingangsöffnung des Frankierautomaten, wird automatisch ein Frankieren entsprechend der gespeicherten Einstellung durchgeführs. An dem Prozessorsystem 11 können auch noch weitere - hier nicht mit dargestellte - periphere Ein/Ausgabemittel angeschlossen sein.

Das erste Eingabemittel 1, das erste Ausgabemittel 3 und das Ein/Ausgabe-Steuermittel 5 bilden dabei die Anordnung 10 zur Erzeugung einer flexiblen Benutzeroberfläche. Das Ausgabemittel 3 ist das Anzeigemittel der Benutzeroberfläche und das erste Eingabemittel 1 dient der Auswahl von Eingabe-Funktionen und/oder dem Einstellen der Parameter.

Der Frankierautomat ist in bekannter Weise mit mindestens einem weiteren Eingabemittel 2 und mit mindestens einem zweiten Ausgabemittel 4, beispielsweise dem zugehörigen Druckermodul 4 des Frankierautomaten ausgerüstet. In der Figur 1 sind zwei mit einer seriellen Schnittstelle gekoppelte Aus/Eingabemittel 2a, 2b vorgesehen, für Programme und/oder Daten, die von einem - in der Figur 1 nicht mit dargestellten - Übertragungsmittel geliefert oder über eine Schnittstelle übertragen werden.

Das Speichermittel 7 besteht in üblicher Weise aus mehreren Permanent-, temporären und aus nichtflüchtigen Speichern. Ein Teil der Speicher bildet mit der CPU in bekannter Weise einen geschützten postalischen Bereich innerhalb des Prozessorsystems 11. Im Permanentspeicher der Frankiermaschine sind darüber hinaus auch die Programme für die Bedienoberfläche und adressierbare Tabellen mit adressierbaren Daten gespeichert, wobei jede Tabelle einer bestimmten Eingabe-Funktion zugeordnet aufrufbar ist.

Im Programm wird als erste Anzeigemöglichkeit eine erste Darstellung der flexiblen Benutzeroberfläche im Fenster des Anzeigemittels definiert, womit Symbole und alphanumerische Zeichen dargestellt werden. Es wird beispielsweise eine erste Ebene mit vier Feldern und ein erstes Feld der ersten Ebene definiert, mit dem die Eingabe von Parametern beginnen sollte. Vom Prozessorsystem 11 werden, im Rahmen der flexiblen Benutzerführung, die häufigsten Eingabe-Funktionen für die erste Darstellung in einer Starteinstellung vorgegeben.

Es wird für alle Darstellungen, die in einem einzigem Anzeigefenster des Ausgabemittels 3 in mehreren, vorzugsweise in vier nebeneinander angeordneten Feldern erfolgen, durch die Benutzerführung die Position der aktuellen Eingabe-Funktion in einer Anzeigestruktur vorgeschrieben und abhängig von der erforderlichen Eingabesituation gegebenenfalls in einem Feld des Anzeigemittels 3 durch eine Signalisierung gekennzeichnet.

Bei Betätigung eines der Elemente des ersten Eingabemittels 1 soll die Bereitschaft zum Verlassen der Starteinstellung kenntlich gemacht werden. Dazu erfolgt eine geeignete Kennzeichnung des ersten Feldes, von dem aus der Benutzer durch eine Benutzerführung geführt wird. Dem Feld ist eine bestimmte Funktion zugeordnet. Die Kennzeichnung kann durch komplementäre Farb- und/oder Schwarz/Weiß-Darstellung oder durch Blinken erfolgen. Es ist möglich, die Bedienoberfläche derart zu gestalten, daß die Anzeige nach einer einstellbaren Zeit (bspw. 10 sec.) in eine Ruhestellung umschaltet, bei der kein Bereich der Anzeige mehr blinkt. Bei Betätigen eines Elementes des Eingabemittels 1 beginnt beispielsweise der Portowert in einem Feld zu blinken und läßt sich über das Eingabemittel 1 einstellen. Eine andere Form läßt sich durch passive Signalisierung im unteren Teil des Feldes, insbesondere einen Aufdruck, realisieren. Die Darstellung im Feld muß hierbei gerollt werden.

Zum Eingabemittel 1 für die Funktion bzw. Parameter sind erste Auswahlmittel 108 bzw. zweite Auswahlmittel 109 zugeordnet, die in einer bevorzugten Variante in der Verarbeitungseinheit (CPU) hard- und/oder softwaremäßig realisiert sind. Das erste Auswahlmittel 108 für die Eingabe-Funktion besteht zum Beispiel mindestens aus einem Zähler, der mit einem Zeittakt verbunden ist und/oder mit einem Quittiersignal Q beaufschlagt wird. Der Zähler wählt die Eingabe-Funktion aus, die in einem eine parallele Schnittstelle aufweisenden I/O-Controller 51 des Ein/Ausgabesteuermittels 5 eingegeben wird. Der I/O-Controller steuert das Anzeigemittel 3 an, das die ausgewählte Eingabe-Funktion in einem von mehreren, vorzugsweise vier, Feldern des Anzeigemittels 3 zur Anzeige bringt.

Im Prozessorsystem 11 ist softwaremäßig ebenfalls das zweite Auswahlmittel 109 als Zähler sowie ein Mittel 107 programmierbar für mindestens eine Konfiguration der Funktionen in einer Anzeigestruktur realisiert und zur weiteren Benutzerführung vorgesehen.

Das zweite Auswahlmittel 109 wirkt mit dem ersten Eingabemittel 1 zusammen, um aus einer jeweils der angewählten Eingabe-Funktion zugeordneten gespeicherten Tabelle einstellbare Parameter und Funktionen zur Auswahl weiterer Darstellungen im Anzeigefenster oder im gleichen Feld zu kennzeichnen. Das Mittel für die Konfiguration 107 steuert im Rahmen der Benutzerführung den Ablauf so, daß nach Quittierung weitere aufrufbare Ebenen und/oder Bedienschritte aufgerufen und im Anzeigefenster und/oder im gleichen Feld vorgeben werden und wobei das erste Auswahlmittel 108 nach einer Quittierung der Eingabe die in den Feldern angezeigten Eingabe-Funktionen schrittweise in einer definierten Reihenfolge weitergeschaltet.

Das zweite Auswahlmittel 109 für die Parameter kann andererseits auch ein Zähler mit Decoder im Ein/Ausgabesteuermittel 5 bzw. im I/O-Controller 51 sein, der mit Elementen des ersten Eingabemittels zusammenarbeitet.

In der Figur 2 ist ein Userinterface mit einem I/O-Controller 51, mit einem Anzeigemittel (LCD) 30 und mit einem ersten Eingabemittel 1, für das ein einziges Einstellmittel 110 und ein Quittiermittel 111 eingesetzt sind, dargestellt. Der I/O-Controller 51 ist entweder direkt über Daten-, Adressen- und Steuerleitungen mit dem Prozessorsystem 11 oder über einen BUS mit dem Mikroprozessor-BUS des Prozessorsystems 11 verbunden und weist Ansteuermittel für das LCD 30 und Auswertemittel für das Einstellmittel 110 auf.

Wird als einziges Einstellmittel ein Drehgeber (Rotationscodierer) 110 eingesetzt, lassen sich durch unbegrenzte Links- und Rechtsdrehungen digitale Werte de- und incrementieren. Mit diesen Werten sind im Mikroprozessor Adressen erzeugbar, über die in Tabellen, die in einem - in der Figur 3 nicht mit dargestellten - Speicher gespeichert sind, Daten oder weitere Adressen für Funktionen ausgewählt werden können.

Eine solche Tabelle ist jeder der Eingabe-Funktionen zugeordnet und im Permanentspeicher des Speichermittels 7 gespeichert. Die ausgewählten Daten entsprechen Parametern und die ausgewählten Adressen entsprechen Funktionen, die in dem jeweils ausgewählten Feld des Display (LCD) 30 als Symbol oder alphanumerisch dargestellt werden. Das Quittiermittel 111 kann mit dem Einstellmittel 110 mechanisch gekoppelt sein.

Durch axialen Druck auf den Drehgeber läßt sich eine Tastfunktion auslösen mit der das Quittierungssignal Q erzeugt wird. In einer ersten Variante wird eine Benutzerführung mit einer zyklisch zu durchlaufenden Reihenfolge von Eingabe-Funktionen eingesetzt, wobei die Weiterschaltung durch das Quittierungssignal ausgelöst wird.

In der Figur 3 sind zwei bevorzugte Anzeigemöglichkeiten Face 1 und 2 für jeweils vier durch das erste Auswahlmittel 108 nacheinander auswählbare Eingabe-Funktionen für eine erste Variante des Userinterfaces dargestellt. Im Display 30 erscheint anfangs die Darstellung Face 1 mit einer Starteinstellung für die Parameterwerte. Die im Display 30 gezeigten Felder werden in der Reihenfolge von rechts nach links von einer Kennzeichnung in mit jeder Quittierung weiterschaltbaren Schritten durchlaufen. Die Reihenfolge der aufrufbaren Eingabe-Funktionen kann jedoch ebenso anders als in den Feldern von Face 1 und 2 des - in der Figur 3 gezeigten - Userinterfaces festgelegt sein.

Der Vorgang einer jeden Bedienung zum Einstellen der zu bestimmenden einzelnen Eingabe-Funktionen zugehöriger Parameter besteht aus der Auswahl einer Eingabe-Funktion und dem Einstellen definierter Parameter. Der Vorgang endet mit dem Quittieren.

Die Auswirkungen der Funktionswahl und das Einstellen der Parameter werden dabei vor dem Quittieren unmittelbar im Anzeigemittel in einer ersten Ebene der Benutzeroberfläche in leicht verständlicher Form über eine Klardarstellung (WYSIWYG) des zu erwartenden Klischees dem Benutzer angezeigt. Ein Klischee läßt sich auf einem grafikfähigen Liquid Crystal Display (240 * 64 Dots) im Maßstab 1:1 in ausreichender Qualität darstellen.

Anhand der Figuren 2 und 3 wird im folgenden die Bedienung eines Frankierautomaten mit den beschriebenen Ein/Ausgabemitteln an einem einfachen Realisierungsbeispiel mit den vier Eingabe-Funktionen: Portowert, Datum, Werbeklischee und Versendungsart erklärt. Das Face 1 der Figur 3 zeigt dabei eine bevorzugte erste Ebene des Userinterface.

Nach dem Einschalten des Frankierautomaten erscheint im Anzeigefenster des Displays eine Standardanzeige. Im Feld 4 ist als Portowert ist 0100 (1,- DM) angegeben. Das Datum wird aus dem Uhr/Datums-Modul 9 übertragen und im Feld 3 dargestellt. Ein Standard-Werbeklischee Nummer 1 wird im Feld 2 angezeigt. Eine Versendungsart wird im Feld 1 zunächst nicht dargestellt. Damit kann unmittelbar nach dem Einschalten ohne weitere Eingaben das häufigste Postgut frankiert werden.

Der Portowert wird nach dem Einschalten blinkend im Feld 4 des Displays 30 dargestellt. Durch Drehen am Drehgeber wird der Portowert verändert. Dabei werden nur Frankierwerte dargestellt, die auch in der Portotabelle vorhanden sind. Das versehentliche Einstellen eines Wertes von 1,01 DM ist daher unmöglich. Durch Druck auf den Drehgeber 110 wird das Quittierungsmittel 111 betätigt und die Eingabe quittiert.

Nun wird das Datum blinkend im Feld 3 des Displays 30 dargestellt. Ebenfalls durch Drehen am Drehgeber 110 kann das Datum verändert werden.

Nach Quittierung blinkt das Werbeklischee im Feld 2. Durch Drehen am Drehgeber 110 können die im Speichermittel 7 abgelegten Werbeklischees aus dem Speicher ausgewählt und zur Anzeige gebracht werden.

Die Versendungsart wird in der gleichen Weise ausgewählt. Nach der Quittierung erscheint Face 2 mit den Feldern 1 bis 4 im Display 30. Das jeweils blinkende Feld gestattet eine Parametereingabe. Die Beendigung der Eingabe von Parametern zu Funktionen in den Feldern der in Face 2 gezeigten Darstellung bewirkt ein Zurückschalten in die im Face 1 der Figur 3 gezeigte bevorzugte erste Darstellung des Userinterface.

Die Bezeichnungen der Felder können in Klartext oder als Symbol dargestellt werden. Als LCD kann beispielsweise der Typ Toshiba TLX-711A mit dem Controller T6963C eingesetzt werden. Für den der Parametereinstellung dienenden Drehgeber 110 eignet sich ein Optically Coupled Rotary Encoder Switch, insbesondere das Bauelement Grayhill 61 C11-01-08-02, zusammen mit dem Interface-Baustein HCTL-2000 von Hewlett-Packard.

In vorteilhafter Weise ist wegen der Reduzierung auf das Mindestmaß von mechanischen Komponenten eine hohe Ausfallsicherheit gegeben. Im gesamten Steuerkreis befinden sich nur noch elektronische Komponenten, da die Stellglieder durch Fototransistoren realisiert sind. Der geringe Stückpreis und der einfache Aufbau des Drehgebers führt über einen minimalen Verdrahtungs- und Einbauaufwand zu minimalen Kosten.

Das Eingeben der Werte geschieht nach einer durch die Maschine vorgegebenen Sequenz, z.B. Portowert, Datum, Werbeklischee usw. Mit dem Quittierungs-Tastendruck wird auch die Eingabe-Funktion abgeschlossen. Das führt zur nächsten Eingabe-Funktion. Wird durch die Auswahl einer Leerstelle oder mit "Normal" in der Anzeige gekennzeichneten Position im Anzeigefeld für eine Eigabe-Funktion kein neuer oder gar kein Wert eingegeben, muß auch durch Tastendruck quittiert und auf die nächste Eingabe-Funktion weitergeschaltet werden. Wenn in einem extremen Anwendungsfall lediglich eine Funktion am Ende der Sequenz benötigt wird, muß sich der Benutzer durch mehrmaliges Drücken der Quittierungstaste bis nach hinten durcharbeiten. Dies kann durch die nachfolgend beschriebene zweite Variante der bisher beschriebenen Benutzeroberfläche für höhere Ansprüche modifiziert werden.

In der Figur 4 ist eine zweite Variante des Userinterface mit einer speziellen Anzeigestruktur dargestellt, wobei die Benutzerführung durch eine verkettete Struktur eine Wahlfreiheit für die Reihenfolge des Funktionsaufrufes läßt. Durch die nach jeder Eingabe von Parametern zur gerade eingestellten Eingabe-Funktion erfolgenden Quittierung können im nächsten Feld oder ohne Parametereingabe im selben Feld weitere durch die Benutzerführung vorgegebene Eingabe-Funktionen aufgerufen oder ein Abbruch der Eingabe mit einer Zurückschaltung in die Anfangsdarstellung Face 1 bewirkt werden.

Für eine Ausführung mit vielen in einem Anzeigefeld auswählbaren Funktionen wird ein LCD mit einer doppelt so hohen Darstellungsfläche eingesetzt. Die Anzeige im Feld wird bei der Auswahl gerollt. In der oberen Hälfte des Displays 30 im Face 1.0 wird beispielsweise im Feld 2 das Klischee dargestellt. Eine andere Versendungsart soll nicht mit eingegeben, bzw. eine Weiterschaltung auf Feld 1 des Face 1 soll vermieden werden. In der unteren Hälfte von Feld 2 sind nun Bezeichnungen für die weiteren Funktionen sichtbar.

Die Anzahl der Funktionsfelder im unteren Teil der Klischeedarstellung ist aus Platzgründen begrenzt. Um weitere Funktionen darzustellen, besteht mit einer der angezeigten Funktion die Möglichkeit der Einschaltung einer weiteren Ebene. In einem oder allen Feldern, vorzugsweise im Face 1.0 Feld 2 der Klischeedarstellung (der ersten Ebene) befindet sich eine - in der Figur 4a nicht dargestellte - Funktionseingabemöglichkeit, über die in die zweite Ebene umgeschaltet werden kann. In dieser zweiten Ebene sollten sich weniger wichtige und nicht häufig aufzurufende Funktionen befinden. Es ist nachträglich leicht eine Erweiterung vorzunehmen, damit neue etablierte Funktionen integriert werden.

In der unteren Hälfte von Feld 2 von Face 1.0 sind beispielsweise Symbole oder Bezeichnungen für die Ebenen 1 bis 4 sichtbar. Eine Kennzeichnung dieser Funktionseingabemöglichkeit wird aktiv, wenn die Einstellungen im Klischee durchgeführt worden sind. Das bedeutet für Feld 2 des Face 1.0, nach dem Einstellen und Quittieren der der ausgewählten Klischeenummer blinkt beispielsweise das Symbol für Ebene 2 der Ebenen 2, 3 oder 4 im unteren Teil des Displays, wobei nach einer Auswahl über ein Element des Einstellmittels 110 und nach einer Quittierung eine Ebenenumschaltung auf eine zweite im Face 2.0 gezeigte Ebene bewirkt wird.

Dann stellt beispielsweise Feld 3 in Face 2.0 die Funktion einer automatischen Portoermittlung durch das Anzeigen eines Symbols für eine Waage oder in Klartext durch die Worte "Portocomputer" dar. Dahinter sind die Optionen (JA/NEIN) bzw. (automatische/manuelle Gewichtseingabe) sichtbar. Mit dem Drehgeber 110 wird eine der Optionen beispielsweise NEIN bzw. manuelle Gewichtseingabe ausgewählt. Im Anzeigefenster des Displays 30 erscheint laut Anzeigestruktur nach Figur 4 nun die - in der Figur 4f gezeigte - tabellarische Auflistung von Gewichtswerten in Feld 4, zusätzlich in Feld 3 das Ziel des Postgutes, Feld 2 die Form des Postgutes und Feld 1 die Versendeart des Postgutes, wobei entsprechende Zuschläge zu berücksichtigen sind. Bei der Eingabe JA bzw. "automatische Gewichtseingabe" erscheint in Feld 4 keine Liste. Möglich ist dann die Darstellung des von der Waage übermittelten Gewichtswertes. Wenn die Größe und Auflösung des Displays 30 die Anzeige einer vollständigen Liste nicht gestattet, wird nur ein erster Teil der Liste angezeigt. Die Auflistung kann durch eine in die Listen eingefügte - in der Figur 4f nicht gezeigte - Funktion WEITER fortgesetzt werden.

Die Funktion WEITER kann auch am Ende des zweiten Teils einer Liste vorgesehen werden, um auf den ersten Teil der Liste umschalten zu können. Nach dem Quittieren wird von der Benutzerführung eine Kennzeichnung in der nächsten Liste vorgenommen. Über den Drehgeber 110 wird wieder eine Auswahl getroffen bevor eine Quittierung erfolgt. Dann wird in der nächsten Liste eine Auswahl getroffen usw. Nach der Quittierung der letzten Liste in der Darstellung Face 2.3 der zweiten Ebene erfolgt ein Rücksprung in die Darstellung Face 1.0 der ersten Ebene, von der weitere Ebenen über die Ebenenumschaltung anwählbar sind.

In einer - in der Figur 4c dargestellten - dritten Ebene ist ein Feld 1 im Face 3.0 zur Einstellung des Stempelversatzes vorgesehen. Es zeigt sich, daß trotz der Einfachheit des Drehgebers eine Multifunktionalität gegeben ist, die sich zudem noch sehr stark den menschlichen Anforderungen anpaßt. Der Drehrichtung entsprechend wird die Parametergröße in dem Anzeigefeld für den Stempelversatz in Millimetern erhöht oder erniedrigt.

In der Figur 4j ist eine Darstellung der vierten Ebene Face 4.0 angedeutet. Aus dem Feld 1 kann in eine Oberfläche für den Service umgeschaltet werden. Die Klischeedarstellung verlischt und es erscheint bei einem geschützten Umschalten in den Bereich für den Service die Frage nach einem Sicherheitscode. Ein autorisierter Benutzer hat nun die Möglichkeit durch quittierte Links/Rechtsdrehungen den Code einzugeben. Dieses Verfahren ist an sich schon von Frankiermaschinen mit Kombinationsschloßschalter beispielsweise aus der DE 24 38 055 C2 oder von Codeschlösser an Tresoren bekannt. Nach Freigabe des Servicebereichs kann der Berechtigte Zustände oder Werte des Automaten abfragen oder Eingaben vornehmen. Nach Abschluß der Servicearbeiten wird wieder in die Klischeedarstellung zurückgeschaltet.

Zur Lösung der weiteren Aufgabe nach einer hohen Flexibilität in bezug auf die Möglichkeiten der Ein- und Ausgabe wird in einer Weiterbildung des Erfindungsgedanken auch die Konfiguration der Eingabe-Funktionen in der Anzeigestruktur als auch die Anzeigestruktur selbst adaptiert. Dazu ist in der Darstellung Face 4.0 der vierten Ebene im Feld 2 eine Umschaltung in eine Oberfläche zur Einstellung des Userinterface vorgesehen. Wie bei der Umschaltung in eine Oberfläche für den Service (Feld 19 wird ebenfalls eine Autorisierungsroutine abgearbeitet, bevor eine adaptive Konfiguration programmiert werden kann. Der Benutzer kann später eine Umschaltung zwischen der normalen beispielsweise in Figur 4, 4a bis 4i gezeigten Konfiguration und der adaptiven Konfiguration vornehmen.

Die Folgenden Ausführungsbeispiele nach Fig. 5 und 6 sind nicht Gengenstand des Anspruches 1, sondern verbleiben als Hintergrund information in der Beschreibung.

Bei einer umfangreichen Benutzeroberfläche mit vielen Eingabe-Funktionen kann die Ein-Knopf-Eingabe in besonderen Fällen zu umständlich werden. In einer weiteren - in der Figur 5 gezeigten - Anordnungsvariante der erfindungsgemäßen Lösung werden deshalb zusätzliche seitliche Funktionseingabemittel vorgesehen, um eine Ebenenumschaltung auszuführen. Außerdem sind Funktionseingabemittel in einer definierten Zuordnung zu den Feldern des Anzeigemittels angeordnet.

Im folgenden werden die - in den Figuren 4, 4a bis 4j dargestellten - Möglichkeiten der Bedienoberfläche in einer vorteilhaften Ausführungsform beschrieben, wobei die von den Elementen des ersten Eingabemittels gewährte Bedienmöglichkeit durch zusätzliche Bedienelemente 101 bis 106 zur Ebenen- und Funktionsauswahl erweitert wird. Die Aufgaben der Elemente des Eingabemittels sind strikt getrennt. Sie sind durch eine typische Form und Ausführung gekennzeichnet, die dem Benutzer mitteilen, welche Aufgaben hinter den einzelnen Elementen stehen: Bedienelemente zum Auswählen von Eingabe-Funktionen, Drehgeber zum Einstellen von Parametern, Bedienelemente zum Weiterschalten der Menue-Ebenen. Damit bleibt die Übersichtlichkeit gewährt und die Schnittstelle Mensch Maschine ist besonders ergonomisch ausgeführt. Unter dem LCD 30 kommen vorzugsweise - in der Figur 4 nicht mit dargestellte - Softkeys 101 bis 104 zum Einsatz, mit welchen zu mindestens einem vorbestimmten Feld in jeder Ebene eine zugehörige Darstellung weiterer Eingabe-Funktionen in jeweils vier Feldern des Displays 30 aufrufbar ist. Mit dem Bedienelement 106 wird eine Ebenenumschaltung ausgelöst. Anhand der Figuren 4a bis 4j wird wieder die Bedienung eines Frankierautomaten mit den beschriebenen Ein/Ausgabemitteln an einem Realisierungsbeispiel mit vier Funktionen in jeder der Darstellungen in den vier Ebenen erklärt.

Die Figur 4a betrifft eine Darstellung Face 1.0 einer ersten Ebene des Userinterface. Eine Darstellung Face 2.0 der zweiten Ebene - die in der Figur 4b dargestellt ist -, kann mit dem Bedienelement 106 aufgerufen werden. Weitere - in den Figuren 4e und 4d gezeigte - Darstellungen der zweiten Ebene Face 2.4 und Face 2.3 sind durch die den einzelnen Anzeigefeldern der Anzeige der ersten zweiten Ebene zugeordneten Bedienelemente 103 und 104 aufrufbar.

Ist also - wie in der Figur 4b sichtbar - über eine zu dem Feld 3 "Portocomputer" zugeordnete Softkey 103 erst die in der Figur 4e gezeigte Darstellung aufzurufen, dann ist die Auswahl der Optionen "automatische bzw. manuelle Gewichtseingabe" über - in der Figur 4e nicht mit dargestellte - Softkeys 103 bzw. 102, d.h. nicht über den Drehgeber 110 zu treffen.

In Figur 4b kann das Feld 2 im Face 2.0 die Bezeichnung der Kostenstelle anzeigen. Die Kostenstelle kann numerisch dargestellt sein oder in Klartext verschiedene Abteilungen anzeigen. Durch Betätigen des Drehgebers kann eine Kostenstelle aus einer Liste ausgewählt werden.

Ein weiteres Feld 1 im Face 2.0 kann die Umschaltung auf den Streifengeber durch (JA/NEIN)-Auswahl entsprechend der Portocomputer-Funktion vorsehen.

Die Registerinhalte können durch Einstellung in einem weiteren Feld 4 im Face 2.0 ausgelesen werden. Sollte die Darstellung der Werte viel Platz benötigen, ist es möglich, die gesamte Darstellung auf dem Display zu löschen und statt dessen - wie in der Figur 4d gezeigt - die Registerinhalte darzustellen. Das Zurückschalten in die Klischeedarstellung geschieht durch Quittieren oder Betätigen des Drehgebers.

In der Figur 4c ist eine Darstellung Face 3.0 der dritten Ebene dargestellt, von der über die Bedienelemente 102 und 103 der Benutzeroberfläche, zwei weitere Darstellungen der dritten Ebenen Face 3.3 und Face 3.2 aufgerufen werden können, in denen vom Benutzer eine Auswahl getroffen werden kann.

In der Figur 4j ist eine Darstellung der vierten Ebene Face 4.0 gezeigt, aus der mittels der Bedienelemente 105, 106 ein Umschalten in die Anzeige einer anderen Oberfläche vorgenommen werden kann.

Diese und beliebig weitere Ebenen sind vorzugsweise durch mehrmaliges Betätigen des als Ebenenschalter dienenden Bedienelementes 106 auswählbar. Die Anordnung eines weiteren Bedienelementes 105 erlaubt den Rücksprung zur ersten Ebene, aus jeder anderen Darstellung einer Ebene.

In einer weiteren - in der Figur 6 gezeigten - Anzeige-struktur für eine dritte Variante des Userinterfaces mit autoadaptiver Konfiguration, werden in einer ersten Ebene zwar ebenfalls Funktionseingabemittel, wie bereits zur Figur 5 erläutert wurde, vorgesehen, um eine Ebenen- und/oder Funktionsumschaltung durchzuführen, jedoch ist ab der zweiten Ebene die Zuordnung der Funktion zu den Funktionseingabemitteln 101, 102, 103 und 104 für die Funktionsumschaltung variabel und wird entsprechend der Häufigkeit des Gebrauches der Funktion vorgenommen.

Die ergonomische autoadaptive Benutzeroberfläche weist ein LCD 30 (240 * 64 Dots) auf, das als Ausgabemittel 3 dient. Unter dem LCD sind vier Tasten (Soft Keys) angeordnet, die den Darstellungen im Display zugeordnet sind. Links neben dem LCD 30 befinden sich zwei übereinander angeordnete Tasten 105 und 106 (Ebenentaste und Grundstellungstaste). Auf der rechten Seite ist der Drehgeber 110 installiert. Auf dem LCD wird im oberen Teil der Felder nach dem Einschalten ein Standard-Druckbild dargestellt. Die vier Soft Keys wirken als Funktionstasten und sind den vier Elementen des Druckbildes zugeordnet: Portostempel, Tagesstempel, Werbeklischee und Versandart. Nach Betätigung eines Soft Keys beginnt der entsprechende Teil in der Anzeige zu blinken. Mit dem Drehgeber können numerische Werte geändert oder ein Element aus einer Liste ausgewählt werden. Das Einstellen von Porto und Datum und die Auswahl des Werbeklischees und der Versandart sind die vier klassischen Funktionen bei der Bedienung eines Frankierautomaten und werden daher einer Ebene 1 zugeordnet.

Für weitere Funktionen stehen mehrere Ebenen zur Verfügung, die mit den beiden Tasten vorzugsweise links vom LCD angesteuert werden können. Die untere Taste (Ebenentaste) 106 ist beispielsweise mit einem nach unten weisenden Pfeil versehen. Dies soll dem Benutzer vermitteln, daß bei Betätigung tiefer liegende Ebenen angesteuert werden. Die obere Taste (Grundstellungstaste) 105 trägt eine Kennzeichnung, vorzugsweise einen nach oben weisenden Pfeil, der auf einen ausgefüllten Kreis zeigt. Dies soll symbolisieren, daß bei Betätigung der Taste aus allen Ebenen in die Grundstellung mit der Darstellung des Klischees gesprungen wird.

Beim Ansteuern unterer Ebenen erscheinen leicht verständliche Darstellungen weiterer Eingabe-Funktionen auf dem Display. Wichtige Eingabe-Funktionen, bzw. solche, die häufig benutzt werden, sind auf höheren Ebenen angeordnet. Dies sind bspw. Aktivierung des Streifengebers, Auswahl der Kostenstelle oder Anzeige der Register. Die Darstellung einer Ebene umfaßt nicht mehr als vier Eingabe-Funktionen. Damit wird der Benutzer bei der Funktionsauswahl nicht überfordert und die Zuordnung der vier Soft Keys bleibt nur zu den Feldern 1 bis 4 erhalten.

Der autoadaptiven Konfiguration liegt eine durch den Frankierautomat zu unterhaltende Statistik zugrunde, die die Bedienung des Geräts protokolliert und auswertet. Ein diesbezügliches Expertensystem mit einem Statistikmittel 114 ist in der Software des Frankierautomaten zu integrieren. Ein Ergebnis dieser Auswertung von Daten kann die selbsttätige Anpassung der Benutzeroberfläche an die vom Einsatzgebiet abhängigen Bedürfnisse des Benutzers sein.

Eine vorteilhafte Arbeitsweise für die vom Frankierautomaten vorgenommene Ermittlung besteht aus zwei Phasen: Einer Statistikphase, in der unter der normalen oder adaptiven Konfiguration nur Daten für eine Neukonfiguration ermittelt werden, und einer Konfigurationsphase zur Erstellung der Neukonfiguration. In der Statistikphase wird jede Kostenstelle einzeln berücksichtigt, wenn die Daten in einem Speicherbereich 115 gespeichert werden. Abhängig vom Einsatzgebiet besitzen die einzelnen Funktionen unterschiedliche Priorität, bzw. Häufigkeit der Ausführung. In der Realisierung kann beispielsweise ein Softwaremodul (Autoadapter 116) die Ausführung einzelner Funktionen auswerten. Stellt der Autoadapter 116 fest, daß eine Funktion sehr oft ausgeführt wird, die auf einer tiefen Ebene etabliert ist, kann eine Neukonfiguration vorgenommen werden. Dazu wird die Position der betreffenden Funktion mit der einer Funktion getauscht, die nicht so häufig benutzt wird. Die Steuerung für die Neukonfiguration erfolgt durch die in einem Speicherbereich eines Speichers bzw. Mittels 112 abgespeicherten Steuerdaten, aufgrund einer in einem Speicher 117 des Mittels 107 gespeicherten Anzeigestruktur und aufgrund einer in einem Rangspeicher 120 zwischengespeicherten Rangfolge der Eingabe-Funktionen.

In der Figur 6 ist ein Beispiel dargestellt. In der Ebene 4 ist in einem definierten ausgewerteten Zeitbereich in der Darstellung 4.0 die Funktion des Feldes 3 sehr häufig benutzt worden, was durch ein Zeichen + kenntlich gemacht ist, und in der Ebene 2.0 die Funktion des Feldes 2 der Darstellung 2.0 am wenigsten benutzt worden, was durch ein Zeichen - kenntlich gemacht worden ist.

Die Funktion des Feldes 3 in Face 4.0 wird nun in der zweiten Ebene in Feld 2 des Face 2.0 installiert. Die bisherige Funktion des Feldes 2 wird in der vierten Ebene in Feld 3 des Face 4.0 installiert. Gleichzeitig wird die Positionen der den beiden Darstellungen Face 4.3 und 2.2 zugeordneten Funktionen getauscht.

Aus der Figur 7 geht der prinzipielle Ablauf für ein Userinterface mit autoadaptiver Konfiguration hervor. Die Frankiermaschine weist nach dem Start in bekannter Weise eine Start- und eine Initialisierungsroutine sowie eine Durchführung der Benutzer-Identifikation auf. Dem Benutzer ist eine Kostenstelle zugeordnet.

Im Arbeitsspeicher sind für diese Kostenstelle Daten für eine normal/adaptive Zuordnung der Funktionen zu Plätzen in der Anzeigestruktur gemäß der - in der Figur 6 gezeigten Art - geladen. In einer Konfigurationsroutine wird festgestellt, ob ein Flag 113 für diese oder eine andere Zuordnung gesetzt ist.

Im Feld 2 der vierten Ebene der Darstellung Face 4.0 besteht bei der normal/adaptiven Zuordnung zunächst einmal eine diesbezügliche Möglichkeit einer Veränderung, falls keine normal/adaptive Zuordnung zuletzt eingestellt worden war. Durch Aufruf der Funktion "Userinterface", wird die Darstellung Face 4.2 aufgerufen, um ein Flag für die normal/adaptive Zuordnung zu setzen. Eine weitere Möglichkeit besteht im Feld 1 im Face 4.0 wenn nach dem Aufruf der Funktion "Service" der Sicherheitscode eingegeben worden ist. Somit lassen sich normal/adaptive Zuordnungen für jede Kostenstelle unterschiedlich einstellen. Ist ein Flag 113 auf normale oder adaptive Zuordnung gesetzt, wird die Neukonfiguration zwar ermittelt, bleibt im Betriebsmodus aber noch unwirksam. Ist das Flag auf Neukonfiguration gesetzt, wird die Neukonfiguration wirksam.

Aufgrund der gewählten Zuordnung werden im Betriebsmodus Konfigurationsdaten in den Arbeitsspeicher 112 übernommen. Diese betreffen die in dem Speicher 117 abgespeicherte Anzeige-Struktur in allen Anzeige-Ebenen, innerhalb derer unter der Steuerung des programmierbaren Mittels 107 für die Konfiguration und mittels des ersten Auswahlmittels 108 von einer Eingabe-Funktion zur nächsten weitergeschaltet wird. Den einzelnen Felder der Darstellung Face 1.0 sind Funktionen Versendeart, Werbeklischee, Datum und Portowert zugeordnet. Zu diesen Funktionen zugehörige Wertetabellen werden vom Permanentspeicher in den Arbeitsspeicher übernommen. Der gleiche Vorgang erfolgt auch bei der Übernahme der Konfigurationsdaten für Face 2.0, 2.4, 2.3, 2.2 und 2.1 sowie der Übernahme der Konfigurationsdaten für Face 3.0, 3.4, 3.3, 3.2 und 3.1 sowie der Übernahme der Konfigurationsdaten für Face 4.0, 4.4, 4.3, 4.2 und 4.1 usw.

In den Arbeitsspeicher werden nun während des Eingabemodus die erforderlichen Eingabedaten übernommen, wobei bei den ausgewählten Funktionen je ein Zähler gestellt oder ein Flag bei den ausgewählten Funktionen gesetzt und wobei ebenso bei entsprechend eingestellten Tabellenwerten ein Zähler gestellt oder ein Flag gesetzt wird. Nach dem ein Tabellenwert gesetzt ist, bewirkt das Quittierungssignal Q die Weiterschaltung eines Zählers für die Funktionsauswahl bzw. das Setzen eines Flags. Die Quittierung veranlaßt auch die Dekomprimierung von Klischee-Daten und deren Aufbereitung sowie die Einfügung von zusätzlichen aus Eingabedaten erzeugten Grafik-Pixeln im Datenaufbereitungsmodus und eine teilweise Anzeige der bisher eingestellten Daten sowie im Rahmen der Benutzerführung durch das Userinterface auch der weiteren Eingabemöglichkeiten im Anzeigemodus.

Das letzte Quittierungssignal einer Eingaberoutine bewirkt im Statistikmodus neben der Fehlerregistrierung auch den Beginn der Statistikphase. In dieser erfolgt die Übergabe jedes Funktionscodes einer quittierten und benutzten Funktion an ein entsprechendes Register R1. Die Auswahl des entsprechenden Registers erfolgt in Abhängigkeit von der Kostenstelle über einen Demultiplexer D.

Das Register R1 ist zusammen mit weiteren Registern R für alle Funktionen in einem besonderen der Kostenstelle a zugeordneten und der Statistik dienenden Arbeitsspeicherbereich A zugeordnet. In diesem Arbeitsspeicherbereich wird beim Frankiervorgang das Weiterzählen eines jeden Häufigkeitszählers Hx bewirkt, welcher einer beim Frankieren benutzten Funktion x zugeordnet ist. Zählerstände von Häufigkeitszählern Ay, die einer nicht benutzten Funktion zugeordnet sind, werden nicht erhöht. Somit entsprechen die Zählerstände der Häufigkeit der Benutzung von Funktionen.

Zu jeder Kostenstelle kann auch die Anzahl der Frankierungen oder Betriebsstunden in einem weiteren gesonderten Zähler Z gezählt und überwacht werden. Wird ein für den gesonderten Zähler und für jede Kostenstelle getrennt voreinstellbarer Grenzwert erreicht, werden alle Zählerstände der Häufigkeitszähler H zu einer Kostenstelle a um ein Bit verringert und ein Signal Ü an den Autoadapter abgeschickt.

Vom Autoadapter 116 wird nach vorgegebenen Betriebszeiten oder beim Auftreten des Signals Ü der Zählerstand aller den Kostenstellen zugeordneten Häufigkeitszählern H ausgewertet und anschließend auf Null zurückgesetzt.

Die Auswertung erfolgt durch gleichzeitiges Aufwärts- und/oder Abwärtszählen der Zählerstände, wobei das erste Erreichen eines voreinstellbaren Grenzwertes von einem der Häufigkeitszähler einen obersten ersten Rang und ein Weiterzählen der Zählerstände und das Erreichen des Grenzwertes durch einen weiteren Häufigkeitszähler eine zweiten Rang signalisiert. Der Code der zugehörigen Funktion mit dem ersten Rang wird vom Autoadapter 116 aus dem Register R des Arbeitsspeicherbereiches A übernommen und entsprechend der Rangfolge in einem von n Speicherbereichen im Rangspeicher 120 gespeichert. Auf gleiche Weise wird der Code der in der Rangfolge tiefer stehenden Funktionen übernommen, bevor alle Häufigkeitszähler zurückgesetzt werden.

Der Autoadapter 116 errechnet nun für Ebene zwei der Anzeigestruktur eine Variante für eine Neukonfiguration mit jeweils vier Eingabe-Funktionen entsprechend der Rangfolge für die vier Felder pro Face in jeder Darstellung der Ebene. Eine sehr häufig stattfindende Veränderung der gespeicherten Daten für eine Umkonfiguration kann durch Schwellwerte verhindert werden. Diese Schwellwerte können als Grenzwerte den Häufigkeitszählern H und dem Betriebszeit- bzw. Frankieranzahlzählern Z vorgegeben werden.

In den übrigen Ebenen der Anzeigestruktur wird entsprechend der weiteren Rangfolge eine Umstrukturierung vorgenommen, indem die Plätze der vier Felder pro Face neu belegt werden. Die errechnete Neukonfiguration der Funktionen je Kostenstelle in der Anzeigestruktur wird in Speicherbereichen B, C des Arbeitsspeichers gespeichert. Die Anzeige aufgrund der Neukonfiguration erfolgt erst, wenn ein Flag für die Neukonfiguration im Arbeitsspeicher gesetzt ist. Hierzu wird Feld 2 der vierten Ebene der Darstellung Face 4.0 bassiert auf der normal/adaptiven Zuordnung aufgesucht und die Funktion "Userinterface" aufgerufen, wird die Darstellung Face 4.2 aufgerufen. Es erscheint dann eine - in der Figur 4j nicht mit dargestellte - Anzeige mit der Auswahlmöglichkeit, normal/adaptive Zuordnung oder Neukonfiguration. Die Frankiermaschine kann nach der Benutzung abgeschaltet werden, ohne Verlust der Einstellung.

Nach erneutem Start nach der Start- und Initialisierungsroutine sowie nach der Durchführung der Benutzer-identifikation wird in der Konfigurationsroutine festgestellt, daß ein Flag für diese andere neue Zuordnung gesetzt ist. Nun werden die Konfigurationsdaten aufgrund der der Benutzerkostenstelle zugeordneten Neukonfiguration in den Arbeitsspeicher übernommen. Fehlbedienungen können weitgehend ausgeschlossen werden, da das Userinterface nur sinnvolle Bedienschritte vorschlägt. Die Komplexität ist mit der Software vorwählbar und erfordert einen ausreichend großen und erweiterbaren Speicherbereich.

Die Erfindung ist nicht auf die vorliegenden Ausführungsform beschränkt, da offensichtlich weitere andere Anordnungen bzw. Ausführungen des Übertragungsmittels und des Empfangsmittels entwickelt bzw. eingesetzt werden können.

## Patentansprüche

1. Frankierautomat mit Anordnung zur Erzeugung einer flexiblen Benutzeroberfläche mit mindestens einem Eingabe- und mit einem Ausgabemittel, die an ein mit einem Prozessorsystem gekoppeltes Ein/Ausgabe-Steuermittel angeschlossen sind, dadurch gekennzeichnet, daß für eine funktionale Trennung der Bedienschritte einerseits als einziges Einstellmittel (110) ein digitaler Drehgeber mit Quittiermittel (111) vorgesehen ist und andererseits ein graphikfähiges LCD (30) als Anzeigemittel angeordnet ist, wobei das Einstellmittel (110, 111) über das Ein/Ausgabe-Steuermittel (5) mit einem Mittel (107) für die Steuerung der Konfiguration von Funktionen in einer Anzeigestruktur sowie mit einem ersten Auswahlmittel (108) des Prozessorsystems (11) in Verbindung steht und eine Weiterschaltung in der Ebene oder in der Reihe der aufrufbaren Eingabe-Funktionen bewirkt, daß die häufigsten Eingabe-Funktionen vom Prozessorsystem (11), im Rahmen einer flexiblen Benutzerführung, für eine erste Darstellung vorgegeben werden, wobei im Speichermittel (7) des Prozessorsystems (11) die Konfiguration aller vorgebbaren Eingabe-Funktionen, die Reihenfolge der Vorgabe der Eingabe-Funktionen entsprechend einer benutzerindividuellen Anzeigestruktur gespeichert sind, wobei die vorgenannten Mittel (107, 108, 110, 111) zu jeder der Eingabe-Funktionen eine, über die automatische Anwahl und mit dem einzigen Einstellmittel (110) vornehmbare Einstellung einer Funktion ermöglichen, wobei das Einstellmittel (110, 111) über das Ein/Ausgabe-Steuermittel (5) mit einem zweiten Auswahlmittel (109) des Prozessorsystems (11) in Verbindung steht, um eine Weiterschaltung in einer Tabelle der Parameter entsprechend der flexiblen Benutzerführung zu bewirken, wobei im Speichermittel (7) des Prozessorsystems (11) Tabellen mit Parametern gespeichert sind, wobei die vorgenannten Mittel (107, 109, 110, 111) zu jeder der Eingabe-Funktionen eine, über die automatische Anwahl und mit dem einzigen Einstellmittel (110) vornehmbare, Einstellung eines Parameters ermöglichen.

2. Frankierautomat nach Anspruch 1, **dadurch gekennzeichnet,**
- daß gesteuert von dem Ein/Ausgabe-Steuermittel (5) alle Darstellungen von Eingabe-Funktionen im Anzeigefenster des Ausgabemittels (3) in mehreren Feldern und mittels Klardarstellung in leicht verständlicher Form (WYSIWYG), vorzugsweise als Symbol oder alphanumerisch erfolgen, wobei die flexible Benutzerführung die Position der aktuellen Eingabe-Funktion in einem Feld des Anzeigemittels (3) durch eine Signalisierung kennzeichnet,
- daß die zu den Eingabe-Funktionen gehörigen Parameter und/oder Funktionen in dem jeweils gekennzeichneten Feld einzeln angezeigt oder aufgelistet werden, wobei der in einem Feld des Anzeigefensters des Anzeigemittels (3) ausgewählte Parameter und/oder eine weitere ausgewählte Funktion ebenfalls durch Signalisierung gekennzeichnet wird,

3. Frankierautomat nach Anspruch 2, **dadurch gekennzeichnet,** daß die Anordnung (10) zur Erzeugung einer flexiblen Benutzeroberfläche für Frankierautomaten mit einem graphikfähigen LCD (30) mit mindestens 240 * 64 Dots ausgerüstet ist und in der ersten Ebene der Darstellung in dem Anzeigefenster die Anzeige der häufigsten Eingabe-Funktionen, insbesondere Versendart, Werbeklischee, Datum und Portowert, in vier nebeneinander angeordneten Feldern erfolgt.

4. Frankierautomat nach den Ansprüchen 1 bis 3, **dadurch gekennzeichnet,** daß als Eingabemittel (1) ein Einstellmittel (110), mit Quittiermittel (111) eingesetzt wird, welches im Zusammenwirken mit dem I/O-Controller (51) und den Mitteln (107, 108 und 109) des Prozessorsystems (11) eine Weiterschaltung in der Reihe der aufrufbaren Eingabe-Funktionen bewirkt.

5. Frankierautomat nach den Ansprüchen 1 bis 4, **dadurch gekennzeichnet,** daß das Mittel (107) im Prozessorsystem (11) für mindestens eine Konfiguration der Funktionen in einer Anzeige-struktur vorgesehen und programmierbar ist sowie daß ein erstes Auswahlmittel (108) zum Aufruf von Eingabe-Funktionen und ein zweites Auswahlmittel (109) zum Aufruf einer Stelle in der Tabelle von Parametern und Funktionen innerhalb von Eingabe-Funktionen vorgesehen ist,
- wobei das zweite Auswahlmittel (109) mit dem ersten Eingabemittel (1) zusammenwirkt, um aus einer jeweils der angewählten Eingabe-Funktion zugeordneten gespeicherten Tabelle einen einstellbaren Parameter bzw. Funktion zur Auswahl weiterer Darstellungen im Anzeigefenster oder im gleichen Feld zu kennzeichnen,
- wobei das erste Auswahlmittel (108) nach einer Quittierung der Eingabe die in den Feldern angezeigten Eingabe-Funktionen schrittweise in einer definierten Reihenfolge weiterschaltet und
- wobei das Mittel für die Konfiguration (107) im Rahmen der Benutzerführung den Ablauf so steuert, daß nach Quittierung weitere aufrufbare Ebenen und/oder Bedienschritte aufgerufen und im Anzeigefenster und/oder im gleichen Feld vorgeben werden.

6. Frankierautomat nach den Ansprüchen 1 bis 5, **dadurch gekennzeichnet,** daß Mittel (1, 2a, 2b, 5, 11) vorgesehen sind, mit denen einzelne Teile der Darstellung geändert, Funktionen hinzugefügt, gelöscht, anders eingebunden oder dargestellt werden können, um die Anzeigestruktur zu modifizieren und die normal/adaptive Konfiguration zu ändern, sowie um die Anzahl an Eingabe-Funktionen und Einstellmöglichkeiten für Parameter und/oder Funktionen wunschgemäß zu verändern.

7. Frankierautomat nach den Ansprüchen 1 bis 4, **dadurch gekennzeichnet,** daß als LCD (30) der Typ Toshiba TLX-711A und damit zusammen im I/O- Controller (51) ein Controller vorzugsweise vom Typ T6963C sowie als Drehgeber (110) ein Optically Coupled Rotary Encoder Switch, insbesondere das Bauelement Grayhill 61 C11-01-08-02, zusammen mit dem Interface-Baustein HCTL-2000 von Hewlett-Packard im I/O-Controller (51) eingesetzt werden.

8. Frankierautomat nach einem der vorherigen Ansprüche 1 bis 7, **dadurch gekennzeichnet,** daß entsprechend der vom Prozessorsystem (11) vorgegebenen Anzeigestruktur für die Benutzerführung eine normal/ adaptive und/oder autoadaptive Konfiguration der Funktionen in der Anzeigestruktur wählbar ist und daß dabei dem Mittel (107) zusätzliche in Software realisierte Mittel (112) für die Steuerung der Konfiguration aufgrund einer während einer Konfigurationsroutine erfolgenden Abfrage eines zuvor beim Aufruf der Funktion Userinterface gesetzten Flags (113) zugeordnet und im Arbeitsspeicher für jede Kostenstelle entweder Daten für eine normal/adaptive Zuordnung der Funktionen zu Plätzen in der Anzeigestruktur oder für eine Neukonfiguration gemäß der gesetzten Flags (113) geladen sind.

9. Frankierautomat nach einem der vorherigen Ansprüche 1 bis 8, **dadurch gekennzeichnet,** daß Statistikmittel (114) und Speichermittel (115) zur autoadaptiven Konfiguration vorgesehen sind, wobei der autoadaptiven Konfiguration eine durch den Frankierautomat zu unterhaltende Statistik zugrunde liegt, die die Häufigkeit der bei der Bedienung des Geräts benutzten Funktionen protokolliert und auswertet und für die Mittel (114 und 115) ein Sofwaremodul (116) als Expertensystem (Autoadapter) in der Software des Frankierautomaten vorliegt, welcher das Ergebnis dieser Auswertung zur selbsttätigen Anpassung der Benutzeroberfläche an die vom Einsatzgebiet abhängigen Bedürfnisse des Benutzers entsprechend einer Rangfolge vornimmt, die von der unterschiedlichen Priorität, bzw. Häufigkeit der Ausführung der einzelnen Funktionen abhängt, wobei eine auch einer tieferen Ebene in der Anzeigestruktur etablierte Funktion, die sehr oft ausgeführt wird, auf einer höheren Ebene installiert werden kann und eine Umkonfigurierung vorgenommen wird, indem die Positionen der betreffenden Funktionen getauscht werden.

10. Frankierautomat nach einem der vorherigen Ansprüche 1 bis 9, **dadurch gekennzeichnet,** daß Register (R) für alle Funktionen in einem besonderen jeder Kostenstelle a zugeordneten und der Statistik dienenden Arbeitsspeicherbereich A zugeordnet ist und das letzte Quittierungssignal Q in einer Eingaberoutine im Statistikmodus die Übergabe jedes Funktionscodes einer quittierten und benutzten Funktion an ein entsprechendes Register (R1) bewirkt, wobei die Auswahl des entsprechenden Registers in Abhängigkeit von der Kostenstelle a über einen Demultiplexer (D) erfolgt, daß in diesem Arbeitsspeicherbereich A beim Frankiervorgang das Weiterzählen eines jeden Häufigkeitszählers (Hx) bewirkt, welcher einer beim Frankieren benutzten Funktion x zugeordnet ist und daß Zählerstände von Häufigkeitszählern (Hy), die einer nicht benutzten Funktion y zugeordnet sind, nicht erhöht werden, wobei die Zählerstände die Häufigkeit der Benutzung von Funktionen x, y entsprechen, daß zu jeder Kostenstelle a die Anzahl der Frankierungen oder Betriebsstunden in einem weiteren gesonderten Zähler (Z) gezählt und überwacht werden, indem ein für den gesonderten Zähler (Z) und für die Häufigkeitszähler (H) jeder Kostenstelle a getrennt ein voreinstellbarer Grenzwert ausgewertet wird, daß alle Zählerstände der Häufigkeitszähler (H) zu einer Kostenstelle a um ein Bit verringert und ein Signal Ü an den Autoadapter abgeschickt wird, wenn der jeweils eingestellte Grenzwert überschritten wird, daß vom Autoadapter (116) nach vorgegebenen Betriebszeiten oder beim Auftreten des Signals Ü der Zählerstand aller den Kostenstellen zugeordneten Häufigkeitszählern (H) ausgewertet und anschließend an die Auswertung auf Null zurückgesetzt wird, wobei die Auswertung durch gleichzeitiges Aufwärts- und/oder Abwärtszählen der Zählerstände erfolgt, wobei das erste Erreichen eines voreinstellbaren Grenzwertes von einem der Häufigkeitszähler einen obersten ersten Rang und ein Weiterzählen der Zählerstände und das Erreichen des Grenzwertes durch einen weiteren Häufigkeitszähler einen zweiten untergeordneten Rang signalisiert und daß der Code der zugehörigen Funktion mit dem ersten Rang vom Autoadapter (116) aus dem Register (R) des Arbeitsspeicherbereiches A übernommen und entsprechend der Rangfolge in einem von n Speicherbereichen im Rangspeicher (120) gespeichert wird sowie daß auf gleiche Weise der Code der in der Rangfolge tiefer stehenden Funktionen übernommen wird, bevor alle Häufigkeitszähler zurückgesetzt werden, daß der Autoadapter (116) anschließend für Ebene zwei der Anzeigestruktur eine Variante für eine Neukonfiguration mit jeweils vier Funktionen entsprechend der Rangfolge für die vier Felder pro Face in jeder Darstellung der Ebene errechnet, wobei eine sehr häufig stattfindende Umkonfiguration durch Schwellwerte verhindert werden kann, die als Grenzwerte den Häufigkeitszählern (H) und dem Betriebszeit- bzw. Frankieranzahlzähler (Z) vorgegeben werden, daß in den übrigen Ebenen der Anzeigestruktur entsprechend der weiteren Rangfolge eine Umstrukturierung vorgenommen wird, indem die Plätze der vier Felder pro Face neu belegt werden und daß die errechnete Neukonfiguration der Funktionen je Kostenstelle in der Anzeigestruktur in Speicherbereichen B, C des Arbeitsspeichers gespeichert wird.

11. Frankierautomat nach einem der vorherigen Ansprüche 1 bis 10, **dadurch gekennzeichnet,** daß die Anzeigestruktur mit einer Neukonfiguration erst dann abgearbeitet wird, wenn zuvor ein Flag für die Neukonfiguration im Arbeitsspeicher gesetzt wurde und die Frankiermaschine nach der Benutzung abgeschaltet war und ohne Verlust der Einstellung wieder eingeschaltet werden kann.

12. Frankierautomat nach einem der vorhergehenden Ansprüche, **dadurch gekennzeichnet,** daß die Anzeigestruktur in Form einer Kette an Eingabe-Funktionen für die Basis-Darstellung in der ersten Ebene in einen Speicher (117) des Mittels (107) gespeichert ist und/oder im ersten Auswahlmittel (108) als programmierbarer Zähler realisiert ist.

13. Frankierautomat nach Anspruch 12, **dadurch gekennzeichnet,** daß die Anzeigestruktur die Form einer verketteten Struktur an Eingabe-Funktionen für weitere Ebenen der Basis-Darstellungen (Face 2.0, 3.0, 4.0) aufweist und ebenfalls in dem Speicher (117) des programmierbaren Mittels (107) gespeichert ist und/oder im ersten Auswahlmittel (108) als programmierbarer Zähler realisiert ist, wobei in der ersten Ebene nur eine Kette für eine Basis-Darstellung (Face 1.0) und ab einer zweiten Ebene für die Basis-Darstellung (Face 2.0) und die weiteren Darstellungen (Face 2.3, Face 2.2, Face 2.1) in der gleichen Ebene eine Verkettung dergestalt vorliegt, daß den einzelnen Feldern der Basis-Darstellung (im Face 2.0) jeweils eine der weiteren Darstellungen (Face 2.1, 2.2, 2.3, oder 2.4) zugeordnet ist.

14. Frankierautomat nach einem der vorherigen Ansprüche 1 bis 3 und 7, **dadurch gekennzeichnet,** daß bei Betätigung eines der Elemente des ersten Eingabemittels (1) im Anzeigefenster des LCD (30) die Bereitschaft zum Verlassen der Starteinstellung durch zusätzliche Signalisiermittel kenntlich gemacht wird, wobei eine geeignete Kennzeichnung des ersten Feldes, von dem aus der Benutzer durch eine Benutzerführung geführt wird, durch aktive oder passive Signalisierung erfolgt.

15. Frankierautomat nach Anspruch 14, **dadurch gekennzeichnet,** daß die aktive Signalisierung durch komplementäre Farb- und/oder Schwarz/Weiß-Darstellung oder durch Blinken vorgenommen wird.

16. Frankierautomat nach Anspruch 15, **dadurch gekennzeichnet,** daß die Bedienoberfläche derart gestaltet ist, daß die Anzeige nach einer einstellbaren Zeit (bspw. 10 sec.) in eine Ruhestellung umschaltet, bei der kein Bereich der Anzeige mehr aktiv signalisiert wird oder blinkt und daß beim Betätigen eines Elementes des Eingabemittels (1) ein Parameter, beispielsweise der Portowert, in einem Feld aktiv signalisiert wird oder zu blinken beginnt, der sich über das Eingabemittel (1) durch Auswahl aus einer Liste einstellen läßt.

17. Frankierautomat nach Anspruch 14, **dadurch gekennzeichnet,** daß die passive Signalisierung im unteren Teil des Feldes auf dem Anzeigefenster aufgedruckt ist, und die Auflistung an Parameter und/oder Funktionen im Feld gerollt wird.

## Claims

1. Franking machine designed to generate a flexible user interface with at least one input and output unit each, that are connected with an input/output controller which is coupled with a processor system; **characterized** as such by the functional separation of the operating steps, so that a digital shaft encoder with an acknowledge unit (111) is provided as the only regulating unit (110) on the one hand and a graphic LCD (30) is provided as a display on the other, with the regulating unit (110, 111) being connected through the input/output controller (5) with a control unit (107) for the configuration of functions in a display structure as well as with a select unit (108) of the processor system (11), so that any transfers are effected at the level of the callable input functions and that the most frequently used input functions are preset as part of a flexible user prompting for a first presentation by the processor system (11), with the configuration of all input functions that may be preset being stored according to a individual display structure of the user in the storage unit (7) of the processor system (11), thus enabling the above mentioned units (107, 108, 110, 111) to select one function for each of the input functions automatically or with the help of the single regulating unit (110), with the regulating unit (110, 111) being connected through the input/output controller (51) with a second select unit (109) of the processor system (11), in order to facilitate the transfer into a table of parameters in accordance with the flexible user prompting, whereby the tables with the parameters are stored in the storage unit (7) of the processor system (11), so that a parameter can be selected and set automatically or by using the single regulating unit (110) for each of the input functions with the help of the above mentioned units (107, 109, 110, 111).

2. Franking machine according to claim 1, thus **characterized** in as much as
- all representations of input functions shall controlled by the input/output controller (5) be displayed in several fields in the display window of the output unit (3) in a clear and easily comprehensible fashion (WYSIWYG), preferably as symbols or alphanumerical characters, so that the flexible user prompting marks the position of the current input function in a field of the display unit (3) by way of a signal,
- the parameters and/or functions belonging to the input function shall be indicated or listed individually, with the selected parameter and/or one more function also being indicated by a signal in one of the fields in the display window of the display unit (3).

3. Franking machine according to claim 2, thus **characterized** in as much as
the configuration (10) for generating a flexible user interface for franking machines shall be equipped with a graphic LCD (30) with at least 240 ∗ 64 dots, with the most frequently used input functions, especially the type of mailing selected, advertising blocks, the date and the postage, being represented on the first level of the representation in the display window in four fields located next to each other.

4. Franking machine according to claims 1-3, thus **characterized** in as much as
a regulating unit (110) with an acknowledge unit (111) shall be used as input unit (1), that together with the I/O controller (51) and the units (107, 108 and 109) of the processor system (11) may effect a transfer within the sequence of the callable input functions.

5. Franking machine according to claims 1-4, thus **characterized** in as much as
unit (107) of the processor unit (11) is earmarked and programmable for at least one configuration of the functions in a display structure and that a first select unit (108) is earmarked for calling input functions and a second select unit (109) is earmarked for calling a place in a table of parameters and functions within the input functions, which requires that
- the second select unit (109) is coordinated with the first input unit (1), in order to mark an adjustable parameter or a function for selecting further representations in the display window or in the same field, with the parameter or function, respectively, being taken from a table that is assigned to the input function selected and stored accordingly,
- the first select unit (108) transfers the input functions as displayed in the fields step by step in a predefined order after the input has been acknowledged, and
- the configuration unit (107) controls the process as part of the user prompting in such a way that further callable levels and/or operating steps are called and displayed in the display window and/or in the same field after the input has been acknowledged.

6. Franking machine according to claims 1-5, thus **characterized** in as much as
there are units (1, 2a, 2b, 5, 11) with which some of the representations can be changed and with which functions can be added, erased and differently integrated or represented, in order to modify the display structure and to change the normal/adaptive configuration as well as to change the number of input functions and the number of options for setting parameters and/or functions, as desired.

7. Franking machine according to claims 1-4, thus **characterized** in as much as
the LCD (30) shall be a Toshiba TLX-711A, the controller in the I/O controller (51) shall preferably be one of the T6963C type and the shaft encoder (110) shall be an optically coupled rotary encoder switch, for which especially the component type Grayhill 61 C11-01-08-02, together with the interface component HCTL-2000 from Hewlett Packard, shall be installed in the I/O controller (51).

8. Franking machine according to one of the above claims 1-7, thus **characterized** in as much as,
in accordance with the display structure as provided by processor system (11), a normal/adaptive and/or self-adaptive configuration of the functions in the display structure may be selected and that additional units (112) for controlling the configuration and realized by the software are assigned to unit (107) as a result of a request/inquiry during a configuration routine and of setting a flag (113), when the user interface function was called prior to that, so that the data for either a normal/adaptive allocation of the functions to places in the display structure or for a re-configuration in accordance with the flags set (113) have been loaded into the working storage for each cost center.

9. Franking machine according to one of the above claims 1-8, thus **characterized** in as much as
statistical units (114) and storage units (115) for the self-adaptive configuration shall be installed, with the self-adaptive configuration being based on the statistics of the franking machine, so that the statistical function records and evaluates the frequency of the functions used when operating the machine, with a software module (116) for units (114 and 115) that has been installed as an expert system (autoadapter) in the franking machine's software automatically adapting the result of evaluating the user interface to the user requirements in a certain order, that depends on the different priority or the frequency of individual functions used, which allows for a function set at a lower level in the display structure and used quite often to be re-installed at a higher level by way of a re-configuration, i.e. an exchange of the positions of the functions concerned.

10. Franking machine according to one of the above claims 1-9, thus **characterized** in as much as
the register (R) for all functions is allocated to a specific working storage area A, which is assigned to each of the cost centers a that handle the statistics, so that the last acknowledge signal Q in an input routine of the statistical mode shall effect the transfer of each function code of an acknowledged and used function to the relevant register (R1), with the relevant register being selected by a demultiplexer (D) depending on the cost center a, so that the function of each of the frequency counter (Hx), which is assigned to one of the functions x used during the franking operation, is controlled in this working storage area during the franking operation and that the counts of the frequency counters (Hy) that have been assigned to an unused function y will thus not increase, while the counts of the meters shall correspond to the frequency of the functions x, y used, thus counting and monitoring the number of franking operations or operating hours relating to each cost center a by a separate meter (Z), as a preset limit is evaluated for the separate meter (Z) and the frequency counter (H) of each cost center, so that all counts of the frequency counter (H) of a particular cost center a shall be reduced by 1 bit and a signal Ü shall be sent to the autoadapter when the preset limit is exceeded, that the autoadapter (116) shall on receiving the signal Ü or on reaching the preset number of operating hours evaluate the counts of all frequency counters (H) assigned to the cost centers with the meters being subsequently be re-set to zero and the counts being evaluated by counting up and/or down, thus signalling an upper first rank when a frequency counter reaches a preset limit, and signalling a second, subordinate rank when the limit is reached by another frequency counter during the counting procedure, and that the autoadapter (116) shall then take over the code of the function with the first rank from the register (R) of the working storage area A and store the code according to the order of rank in one of n storage areas in the rank storage (120), with the code of the functions with a lower ranking being taken over in the same way, before all frequency counters are re-set, so that the autoadapter (116) shall subsequently calculate for level two of the display structure an option for a new configuration with four functions each in accordance with the four fields per face in each representation of that level, thereby preventing frequent re-configurations by threshold values that are preset as limits for the frequency counters (H) as well as the meters for the operating hours and the number of franking operations (Z), so that the other levels of the display structure shall be restructured in accordance with the ranking order by re-allocating the four fields per face and that the new configuration of the functions for each cost center in the display structure shall be stored in the storage areas B, C of the working storage.

11. Franking machine according to one of the above claims 1-10, thus **characterized** in as much as
the newly configured display structure shall only be processed after a flag for the re-configuration has been set in the working storage and after the franking machine had been switched off and can be switched on again without losing this setting.

12. Franking machine according to one of the above claims, thus **characterized** in as much as
the display structure shall be stored in a storage unit (117) of unit (107) as a ladder network (chain) with input functions for the basic representation of the first level and/or be realized in the first select unit (108) as a programmable counter.

13. Franking machine according to claim 12, thus **characterized** in as much as
the display structure shall have the form of a chained structure of input functions for further levels of the basic representation (face 2.0, 3.0, 4.0) and shall also be stored in the storage unit (117) of the programmable unit (107), and/or realized as a programmable counter in the first select unit (108), with only one chain being at the first level for the basic representation (face 1.0), while the basic representation for the second level (face 2.0) and all further representations (face 2.3, face 2.2, face 2.1) are chained in as much that one of the subsequent representations each (face 2.1, 2.2, 2.3 or 2.4) is allocated to the individual fields of the basic representation (in face 2.0).

14. Franking machine according to one of the above claims 1-3 and 7, thus **characterized** in as much as
the display window of the LCD (30) shall indicate the readiness for abandoning the starting location by additional signals, after one of the elements of the first input unit (1) has been activated, with the first field, from which the user is prompted, being suitably marked by active or passive signaling.

15. Franking machine according to claim 14, thus **characterized** in as much as
the active signaling shall be indicated by complementary colors and/or black and white or by flashing lights.

16. Franking machine according to claim 15, thus **characterized** in as much as
the operating interface shall be designed in such a fashion that the display switches into a resting state after a certain amount of time has lapsed (which may be set at 10 seconds, as an example), in which position none of the display areas shall be indicated by a signal or by flushing as still being active, nor shall any parameter which can be adjusted with the help of the input unit (1) after being selected from a list (such as the value of the postage) be indicated as being active or start flushing, when an element of the input unit (1) is pressed.

17. Franking machine according to claim 14, thus **characterized** in as much as
the passive signaling shall be printed in the lower part of the field in the display window, with the list being scrolled to the parameters and/or functions in the field.

## Revendications

1. Machine automatique à affranchir avec agencement destiné à la production d'une interface graphique flexible comprenant au moins un moyen d'entrée et un moyen de sortie qui sont raccordés à un moyen de commande d'entrée et de sortie couplé à un système de processeur, caractérisée en ce que, pour la séparation fonctionnelle des étapes de commande, il est prévu d'un côté, comme seul moyen de réglage (110), un encodeur numérique avec un moyen d'acquittement (111), et il est disposé de l'autre côté, comme moyen d'affichage, un afficheur à cristaux liquides apte au graphique (30), le moyen de réglage (110, 111) étant en liaison, via le moyen de commande d'entrée et de sortie (5), avec un moyen (107) pour la commande de la configuration de fonctions dans une structure d'affichage ainsi qu'avec un premier moyen de sélection (108) du système de processeur (11), et provoquant une progression de commutation dans le niveau ou dans la série des fonctions d'entrée susceptibles d'être appelées, en ce que les fonctions d'entrée les plus fréquentes sont prédéfinies pour une première représentation par le système de processeur (11), dans le cadre d'un guidage de l'utilisateur flexible, la configuration de toutes les fonctions d'entrée prédéfinissables et l'ordre de prédéfinition des fonctions d'entrée en fonction de la structure d'affichage personnalisée pour chaque utilisateur étant mémorisés dans le moyen de mémorisation (7) du système de processeur (11), les moyens précités (107, 108, 110, 111) permettant un réglage d'une fonction effectuable via la commande automatique et avec un seul moyen de réglage (110) pour chacune des fonctions d'entrée, le moyen de réglage (110, 111) étant en liaison avec un deuxième moyen de sélection (109) du système de processeur (11) via le moyen de commande d'entrée et sortie (5) afin de permettre une progression de commutation dans un tableau des paramètres en fonction du guidage d'utilisateur flexible, des tableaux avec des paramètres étant mémorisés dans le moyen de mémorisation (7) du système de processeur (11), les moyens précités (107, 109, 110, 111) permettant, pour chacune des fonctions d'entrée, un réglage d'un paramètre effectuable via la commande automatique et avec le seul moyen de réglage (110).

2. Machine automatique à affranchir selon la revendication 1, caractérisée en ce que, pilotées par les moyens de commande d'entrée et de sortie (5), toutes les représentations de fonctions d'entrée ont lieu dans la fenêtre d'affichage du moyen de sortie (3) dans plusieurs zones et, au moyen d'une représentation en clair, sous une forme facilement compréhensible (WYSIWYG), de préférence sous forme symbolique ou alphanumérique, le guidage de l'utilisateur flexible caractérisant la position de l'actuelle fonction d'entrée dans une zone d'affichage (3) par une signalisation,
en ce que les paramètres et/ou les fonctions appartenant aux fonctions d'entrée sont affichés et listés dans la zone respectivement caractérisée, le paramètre sélectionné dans une zone de la fenêtre d'affichage du moyen d'affichage (3) et/ou une autre fonction sélectionnée étant également caractérisée par une signalisation.

3. Machine automatique à affranchir selon la revendication 2, caractérisée en ce que l'agencement (10) destiné à la production d'une interface graphique flexible pour des machines automatiques à affranchir est équipé d'un affichage à cristaux liquides apte au graphique LCD (30) avec au moins 240 ∗ 64 dots et que, dans le premier niveau de représentation, dans la fenêtre d'affichage, l'affichage des fonctions d'entrée les plus fréquentes, en particulier le type d'expédition, cliché publicitaire, date et valeur d'affranchissement, a lieu dans quatre zones disposées les unes à côté des autres.

4. Machine automatique à affranchir selon les revendications 1 à 3, caractérisée en ce qu'on utilise comme moyen d'entrée (1) un moyen de réglage (110), avec moyen d'acquittement (111) lequel provoque, en coopération avec le contrôleur E/S (51) et les moyens (107, 108 et 109) du système du processeur (11), une progression de commutation dans la série des fonctions d'entrées susceptibles d'être appelées.

5. Machine automatique à affranchir selon les revendications 1 à 4, caractérisée en ce que le moyen (107) dans le système de processeur (11) est prévu et programmable pour au moins une configuration des fonctions dans une structure d'affichage et en ce qu'il est prévu un premier moyen de sélection (108) afin d'appeler des fonctions d'entrée et un deuxième moyen de sélection (109) pour appeler une position dans le tableau de paramètres et fonctions à l'intérieur des fonctions d'entrée,
- le deuxième moyen de sélection (109) coopérant avec le premier moyen d'entrée (1) afin de caractériser un paramètre ou une fonction réglable pour la sélection d'autres représentations dans la fenêtre d'affichage ou dans la même zone à partir d'un tableau mémorisé respectivement affecté à la fonction d'entrée sélectionnée,
- le premier moyen de sélection (108) commutant par étapes, après acquittement de l'entrée, les fonctions d'entrée affichées dans les zones dans un ordre défini et
- le moyen pour la configuration (107) dans le cadre du guidage de l'utilisateur pilote le déroulement de telle sorte que, après acquittement, des autres niveaux susceptibles d'être appelés et/ou des étapes de commande sont appelés et/ou prédéfinis dans la même zone.

6. Machine automatique à affranchir selon les revendications 1 à 5, caractérisé en ce que des moyens (1, 2a, 2b, 5, 11) sont prévus permettant de modifier différentes parties de la représentation, d'ajouter des fonctions, de les effacer, de les intégrer ou de les représenter différemment afin de modifier la structure d'affichage et changer la configuration normale/adaptive ainsi que pour modifier, à la demande, le nombre des fonctions d'entrée et les possibilités de réglage pour des paramètres et/ou des fonctions.

7. Machine automatique à affranchir selon les revendications 1 à 4, caractérisée en ce que l'on utilise comme affichage à cristaux liquides (30) le type Toshiba TLX-711A et donc conjointement dans le contrôleur E/S (51) un contrôleur de préférence de type T6963C ainsi que comme encodeur (110) un Optically Coupled Rotary Encoder Switch, en particulier l'élément Grayhill 61 C11-01-08-02, conjointement avec le module d'interface HCTL-2000 de Hewlett-Packard dans le contrôleur E/S (51).

8. Machine automatique à affranchir selon une des revendications précédentes 1 à 7, caractérisée en ce que, conformément à la structure d'affichage prédéfinie par le système de processeur (11) pour le guidage d'utilisateur, une configuration normale/adaptive et ou autoadaptive des fonctions est sélectionnable dans la structure d'affichage et que des moyens (112) supplémentaires réalisés dans le logiciel pour la fonction sont affectés au moyen (107) sur la base d'une demande, à effectuer pendant une routine de configuration, d'une marque d'état (113) activée auparavant lors de l'appel de la fonction userinterface et soit des données pour une affectation normale adaptive des fonctions pour des places dans la structure d'affichage ou pour une nouvelle figuration selon les marques d'état (113) activées sont chargées dans la mémoire de travail pour chaque centre de coûts.

9. Machine automatique à affranchir selon une des revendications précédentes 1 à 8, caractérisée en ce que des moyen statistiques (114) et des moyens de mémorisation (115) sont prévus pour la configuration autoadaptive, une statistique à entretenir par la machine automatique à affranchir étant à la base de la configuration autoadaptive, statistique qui verbalise et analysé la fréquence des fonctions utilisées lors de la commande des fonctions, et un module de logiciel (116) existant pour les moyens (114 et 115) comme système expert (autoadapteur) dans le logiciel de la machine automatique à affranchir, module de logiciel qui effectue le résultat de cette analyse pour l'adaptation automatique de l'interface graphique aux besoins de l'utilisateur en fonction du champ d'application conformément à une précédence qui dépend de la priorité différente ou fréquence de la réalisation des différentes fonctions, une fonction, qui est réalisée très souvent et établie à un niveau plus bas dans la structure d'affichage, pouvant être installée à un niveau plus élevé et une reconfiguration étant effectuée en changeant les positions des fonctions concernées.

10. Machine automatique à affranchir selon une des revendications précédentes 1 à 9, caractérisée en ce qu'un registre (R) est affecté pour toutes les fonctions dans une zone de mémorisation de travail particulière A affectée à chaque centre de coûts et servant à la statistique, et le dernier signal d'acquittement Q dans une routine d'entrée en mode statistique provoque la transmission de chaque code de fonction d'une fonction acquittée et utilisée à un registre correspondant (R1), la sélection du registre correspondant a lieu en fonction du centre de coûts a via un démultiplexeur (D), en ce que, dans cette zone de mémorisation de travail, la poursuite du comptage de chaque compteur de fréquence (Hx) est provoquée lors de l'opération d'affranchissement, lequel est affecté à une fonction x utilisée lors de l'affranchissement, et en ce que des états des compteurs de compteurs de fréquence (Hy), qui sont affectés à une fonction non utilisée y, ne sont pas augmentés, les états des compteurs correspondant à la fréquence d'utilisation des fonctions x, y, en ce que, pour chaque centre de coûts a, le nombre d'affranchissements ou d'heures de service est compté dans un autre compteur séparé (Z) et surveillé en analysant une valeur limite préréglable pour le compteur séparé (Z) et pour les compteurs de fréquence (H) de chaque centre de coûts a, en ce que tous les états des compteurs des compteurs de fréquence (H) pour un centre de coûts a sont diminués d'un bit et un signal Ü est envoyé à l'autoadapteur lorsque le valeur limite respectivement réglée est dépassée, en ce que l'état des compteurs de tous les compteurs de fréquence (H) affectés aux centres de coûts est analysé par l'autoadapteur (116) selon les temps de service prédéfinis ou lors de l'apparition du signal Ü et remis à zéro suite à l'analyse, celle-ci ayant lieu par comptage simultané ascendant et/ou descendant des états des compteurs, la première atteinte d'une valeur limite préréglable par un des compteurs de fréquence signalisant un premier rang supérieur et une poursuite du comptage des états des compteurs et l'atteinte de la valeur limite par un autre compteur de fréquence signalisant un deuxième rang subordonné, et en ce que le code de la fonction correspondante avec le premier rang est repris par l'autoadapteur (116) du registre (R) de la zone de mémorisation de travail A et mémorisé dans une des zones de mémorisation n dans la mémoire de rang (120) en fonction de la précédence ainsi qu'en ce que, de la même manière, le code des fonctions se trouvant plus bas dans la précédence est repris avant que tous les compteurs- de fréquence soient remis à zéro, en ce que l'autoadapteur (116) calcule ensuite pour le niveau deux de la structure d'affichage une variante pour une nouvelle configuration avec respectivement quatre fonctions conformément à la précédence pour les quatre zones par face dans chaque représentation du niveau, une reconfiguration ayant lieu très souvent pouvant être empêcher par des valeurs seuils qui sont prédéfinies comme des valeurs limites pour les compteurs de fréquence (H) et pour le compteur d'heures de service et le compteur du nombre d'affranchissement (Z), en ce que, dans les autres niveaux de la structure d'affichage, une restructuration est effectuée en fonction de la suite de la précédence en réaffectant les places des quatre zones par face, et en ce que la nouvelle configuration calculée des fonctions pour chaque centre de coûts dans la structure d'affichage est mémorisée dans les zones de mémorisation B, C de la mémoire de travail.

11. Machine automatique à affranchir selon une des revendications précédentes 1 à 10, caractérisée en ce que la structure d'affichage avec une nouvelle configuration n'est traitée que si, auparavant, une marque d'état pour la nouvelle configuration a été activée dans la mémoire de travail et que la machine à affranchir était hors circuit après l'utilisation et peut être remise en circuit sans perte de réglage.

12. Machine automatique à affranchir selon une des revendications précédentes, caractérisée en ce que la structure d'affichage sous forme d'une chaîne de fonctions d'entrée pour la représentation de base dans le premier niveau est mémorisée dans une mémoire (117) du moyen (107) et/ou est réalisée dans le premier moyen de sélection (108) en tant que compteur programmable.

13. Machine automatique à affranchir selon la revendication 12, caractérisée en ce que la structure d'affichage présente la forme d'une structure chaînée de fonctions d'entrée pour d'autres niveaux des représentations de base (face 2.0, 3.0, 4.0) et est également mémorisée dans la mémoire (117) du moyen programmable (107) et/ou est réalisée dans le premier moyen de sélection (108) en tant que compteur programmable, seule une chaîne pour une représentation de base (face 1.0) existant dans le premier niveau et, à partir d'un deuxième niveau pour la représentation de base (face 2.0) et les autres représentations (face 2.3, face 2.2, face 2.1) dans le même niveau, un enchaînement existant de façon que respectivement une des autres représentations (face 2.1, 2.2, 2.3, ou 2.4) est affectée aux différentes zones de la représentation de base (dans la face 2.0).

14. Machine automatique à affranchir selon une des revendications précédentes 1 à 3 et 7, caractérisée en ce que, lors de l'actionnement d'un des éléments du premier moyen d'entrée (1) dans la fenêtre d'affichage de l'affichage à cristaux liquides (30), la disponibilité pour quitter le réglage de démarrage est désignée par des moyens de signalisation supplémentaires, une caractérisation appropriée de la première zone à partir de laquelle l'utilisateur est guidé par un guidage d'utilisateur, a lieu par une signalisation active ou passive.

15. Machine automatique à affranchir selon la revendication 14, caractérisée en ce que la signalisation active est effectuée par une représentation complémentaire en couleur et/ou en noir et blanc ou par clignotement.

16. Machine automatique à affranchir selon la revendication 15, caractérisée en ce que l'interface graphique est conçue de sorte que l'affichage commute après un temps réglable (par ex. 10 sec.) en position de repos pour lequel aucune zone de l'affichage n'est plus signalisée activement ou ne clignote et que, lors de l'actionnement d'un élément du moyen d'entrée (1), un paramètre, par un exemple une valeur d'affranchissement, est signalisé activement ou commence à clignoter, celui-ci pouvant être réglé via un moyen d'entrée (1) par la sélection à partir d'une liste.

17. Machine automatique à affranchir selon la revendication 14, caractérisée en ce que la signalisation passive dans la partie inférieure de la zone est imprimée sur la fenêtre d'affichage et la liste de paramètres et/ou fonctions est déroulée dans la zone.
